# EUROPÄISCHE PATENTSCHRIFT

(11) **EP 0 464 339 B1**
(45) Veröffentlichungstag und Bekanntmachung des Hinweises auf die Patenterteilung: **11.01.1995**
(21) Anmeldenummer: 91107362.5
(22) Anmeldetag: 07.05.1991
(51) Int. Cl.: H01H 13/20

(54) **Drucktastenschalteinrichtung für ein elektronisches Gerät**
Push button switch installation for an electronic apparatus
Installation interrupteur à boutons-poussoirs pour un appareil électronique

(30) Priorität: 05.07.1990 DE 9010218 U
(43) Veröffentlichungstag der Anmeldung: 08.01.1992
(73) Patentinhaber: GRUNDIG E.M.V. Elektro-Mechanische Versuchsanstalt Max Grundig holländ. Stiftung & Co. KG., D-90762 Fürth (DE)
(72) Erfinder: Schreiner, Jürgen, Grundig E.M.V., Max Grundig, W-8510 Fuerth (DE)

(56) Entgegenhaltungen:
- EP-A- 0 142 593
- DE-A- 3 644 923
- DE-A- 3 809 295
- US-A- 4 295 017

## Beschreibung

Die Erfindung betrifft eine Drucktastenschalteinrichtung gemäß dem Oberbegriff des Anspruchs 1.

Bei elektronischen Geräten der Unterhaltungselektronik wie Fernsehgeräten, Videorecordern, Audiogeräten und dgl. geht die Tendenz zu immer kompakteren Geräten. Dem entgegen wirkt die Tatsache, daß an solche Geräte immer höhere Anforderungen gestellt werden, d.h. zusätzlich mehr Funktionen erfüllt werden sollen und immer mehr Bedienungskomfort erwartet wird. Das wiederum bedingt, trotz Miniaturisierung der Bauteile, immer größere Gerätegehäuse, insbesondere zur Unterbringung der zur Erfüllung der genannten Forderungen notwendigen Bauteile wie Schalter, Schaltaggregate und Bedienelemente. Zudem wird zur Erhöhung des Bedienungskomforts erwartet, daß die Bedienelemente in möglichst übersichtlicher Weise leicht bedienbar angeordnet sind.

Geräte der eingangs genannten Art erfüllen mehr oder weniger die genannten Forderungen. Die Hersteller dieser Geräte gehen in den meisten Fällen den Weg, die notwendigen Schalter und Schaltaggregate möglichst in der Nähe der Bedienelemente anzuordnen, um eine möglichst direkte Betätigung dieser Schalter zu gewährleisten. Das jedoch führt dazu, daß Leiterplatten, die in der Regel die Schalter oder Schaltaggregate tragen, an Stellen im Gerätegehäuse angeordnet werden müssen, an denen sie zwangsläufig eine Vergrößerung des gesamten Geräts bewirken.

Der Erfindung liegt die Aufgabe zugrunde, eine Drucktastenschalteinrichtung derart auszugestalten, daß das Gesamtvolumen des entsprechenden Geräts so klein wie möglich ist und trotzdem auch die Übersichtlichkeit der Bedienelemente gewährleistet ist.

Die Aufgabe wird bei einer gattungsgemäßen Drucktastenschalteinrichtung durch die im Anspruch 1 gekennzeichneten Merkmale gelöst.

Die Drucktastenschalteinrichtung gemäß der Erfindung weist den Vorteil auf, daß zur Erzielung einer kompakten Geräteform der zur Verfügung stehende Raum optimal genutzt wird. Das bedeutet, daß Schalter oder Schaltaggregate dort untergebracht sind, wo ein möglichst großer Gerätefüllfaktor erreicht wird, z.B. neben, hinter oder zwischen relativ großen Bauteilen wie Relais, Steckmodulen, Displays und dgl.. Zur Betätigung dieser Schalter durch die Bedienelemente sind gemäß der Erfindung Umlenkelemente, hier als Zwischenglieder bezeichnet, vorgesehen.

Umlenkelemente bzw. Zwischenglieder zur Umlenkung der Betätigungseinrichtung sind an sich dem Fachmann bekannt. Bei der Erfindung werden jedoch die Zwischenglieder so ausgestaltet, daß sie zum einen die durch die Lage der Schalter zwangsbedingte Umlenkung der Tastenbetätigungsrichtung ausführen und zum anderen integraler Bestandteil des Gerätechassis bzw. darauf befestigter anderer Bauteile sind.

Vorteilhafte Ausgestaltungen der Erfindung sind in den Unteransprüchen gekennzeichnet.

Die Erfindung wird nachstehend anhand der in der Zeichnung dargestellten Ausführungsform erläutert.

Die Zeichnung zeigt eine Teilansicht einer Bedieneinheit 1 eines Videorecorders in Schnittdarstellung.

In dem Gerätechassis 6 ist die Leiterplatte 9, sowie ein Bauteileträger 8 befestigt. Der Bauteileträger 8 trägt einen Display-Baustein 7. Innerhalb des von der Leiterplatte 9 und dem Display-Baustein 7 gebildeten Raumes ist ein Schalter 2 auf der Leiterplatte 9 befestigt. Ein Tastenverbund 5, der mittels Schnappmechanismus mit dem Gerätechassis 6 verbunden ist, trägt die federgelenkartig an ihn angespritzte Taste 3. Die Bewegungsrichtungen der Taste 3 und des Schalters 2 sind nicht fluchtend. Zur Umlenkung der Bewegungsrichtung der Taste 3 in die Bewegungsrichtung des Schalters 2 ist das Zwischenglied 4 vorgesehen. Am Zwischenglied 4 ist ein Ansatz 4′ angeformt, welcher als Traglager ausgestaltet ist und welcher bei der in der Zeichnung dargestellten Ausführungsform am Bauteileträger 8 des Geräts gelagert ist. Bei Betätigung der Taste 3 wird der Ansatz 4′ auf Biegung beansprucht.

Die Zeichnung zeigt nur ein Ausführungsbeispiel. Durch andere Gestaltung der Anbindung des Zwischengliedes 4, z.B. am Gerätechassis 6, kann die gewünschte Umlenkung der Tastenbewegungsrichtung erzielt werden.

## Patentansprüche

1. Drucktastenschalteinrichtung für ein elektronisches Gerät mit mindestens einer handbetätigbaren Drucktaste (3) und mit mindestens einen mit der Drucktaste (3) in Wirkverbindung stehenden Schalter (2),
**dadurch gekennzeichnet**, daß
zwischen Drucktaste (3) und in Achsrichtung dazu versetzt angeordneten Schalter (2) ein Zwischenglied (4) angeordnet ist, und daß am Zwischenglied (4) ein Ansatz (4′) angeformt ist, welcher elastisch verformbar und als Traglager ausgestaltet ist.

2. Drucktastenschalteinrichtung nach Anspruch 1,
**dadurch gekennzeichnet**, daß
das Zwischenglied (4) aus Kunststoff besteht und der Ansatz (4′) federgelenkartig an einem zwischen Drucktaste (3) und Schalter (2) angeordneten Bauteil angespritzt ist.

3. Drucktastenschalteinrichtung nach Anspruch 1,
**dadurch gekennzeichnet**, daß
das Zwischenglied (4) aus einem beliebigen Werkstoff besteht, einstückig oder mehrteilig ist und drehgelenkartig am Gehäuse, Gerätechassis (6) oder Bauteileträger (8) des Gerätes gelagert ist.

4. Drucktastenschalteinrichtung nach Anspruch 1,
**dadurch gekennzeichnet**, daß
die Tasten (3) federgelenkartig an einen Tastenverbund (5) angespritzt sind.

5. Drucktastenschalteinrichtung nach Anspruch 4,
**dadurch gekennzeichnet**, daß
der Tastenverbund (5) einstückig gespritzt ist und eine oder mehrere Tasten (3) beinhaltet.

6. Drucktastenschalteinrichtung nach Anspruch 4,
**dadurch gekennzeichnet**, daß
der Tastenverbund (5) mittels Schnappmechanismus mit dem Gerätechassis (6) verbunden ist.

## Claims

1. Pushbutton switching device for an electronic device having at least one manually-actuatable pushbutton (3) and having at least one switch (2) cooperating with the pushbutton (3), characterised in that an intermediate element (4) is arranged between the pushbutton (3) and a switch (2), arranged offset thereto in the axial direction, and that a projection (4′) is moulded onto the intermediate element (4), the projection (4′) being elastically deformable and designed as a thrust bearing.

2. Pushbutton switching device according to claim 1, characterised in that the intermediate element (4) is made of plastic and the projection (4′) is injection moulded in the manner of a spring joint onto a component arranged between the pushbutton (3) and the switch (2).

3. Pushbutton switching device according to claim 1, characterised in that the intermediate element (4) is made of any material, consists of a single piece or several pieces and is mounted on the housing, device frame (6) or component mount (8) of the device in the manner of a hinge.

4. Pushbutton switching device according to claim 1, characterised in that the buttons (3) are injection moulded onto a button assembly (5) in the manner of a spring joint.

5. Pushbutton switching device according to claim 4, characterised in that the button assembly (5) is injection moulded in a single piece and contains one or more buttons (3).

6. Pushbutton switching device according to claim 4, characterised in that the button assembly (5) is connected to the device frame (6) by means of a snap mechanism.

## Revendications

1. Dispositif de commutation à bouton-poussoir pour un appareil électronique comportant au moins un bouton-poussoir (3) pouvant être actionné manuellement, et au moins un interrupteur (2) relié selon une liaison active au bouton-poussoir (3), caractérisé en ce qu'un élément intermédiaire (4) est disposé entre le bouton-poussoir (3) et l'interrupteur (2), dont la direction axiale est décalée par rapport à celle du bouton-poussoir, et que sur l'élément intermédiaire (4) est formée une partie saillante (4′), qui est déformable élastiquement et est réalisée sous la forme d'un palier de support.

2. Dispositif de commutation à bouton-poussoir selon la revendication 1, caractérisé en ce que l'élément intermédiaire (4) est réalisé en matière plastique et la partie saillante (4′) est formée par moulage par injection, à la manière d'une articulation à ressort, sur un composant disposé entre le bouton-poussoir (3) et l'interrupteur (2).

3. Dispositif de commutation à bouton-poussoir selon la revendication 1, caractérisé en ce que l'élément intermédiaire (4) est réalisé en un matériau quelconque, est formé d'un seul tenant ou comprend plusieurs éléments et est supporté, comme par une articulation tournante, sur le boîtier, le châssis (6) de l'appareil ou le support (8) de composants de l'appareil.

4. Dispositif de commutation à bouton-poussoir selon la revendication 1, caractérisé en ce que les boutons (3) sont formés par moulage par injection, à la manière d'une articulation à ressort, sur un ensemble composite à boutons (5).

5. Dispositif de commutation à bouton-poussoir selon la revendication 4, caractérisé en ce que l'ensemble composite à boutons (5) est formé par moulage par injection d'un seul tenant et contient un ou plusieurs boutons (3).

6. Dispositif de commutation à bouton-poussoir selon la revendication 4, caractérisé en ce que l'ensemble composite à boutons (5) est relié au châssis (6) de l'appareil au moyen d'un mécanisme d'encliquetage brusque.
